# EUROPÄISCHE PATENTSCHRIFT

(11) **EP 4 396 112 B1**
(45) Veröffentlichungstag und Bekanntmachung des Hinweises auf die Patenterteilung: **16.07.2025**
(21) Anmeldenummer: 22765856.4
(22) Anmeldetag: 18.08.2022
(51) Int. Cl.: B66B 5/00, B66B 3/02

(54) **MOBILGERÄT UND VERFAHREN ZUR ÜBERWACHUNG EINER AUFZUGANLAGE**
MOBILE DEVICE AND METHOD FOR MONITORING AN ELEVATOR SYSTEM
APPAREIL MOBILE ET PROCÉDÉ DE SURVEILLANCE D'UN ASCENSEUR

(30) Priorität: 31.08.2021 EP 21194063
(43) Veröffentlichungstag der Anmeldung: 10.07.2024
(73) Patentinhaber: INVENTIO AG, 6052 Hergiswil (CH)
(72) Erfinder: DELVENTO, Roland, 6382 Büren NW (CH); EGGER, Andreas, 6010 Kriens (CH); GREISSINGER, Flavio, 6403 Küssnacht (CH); HUGENTOBLER, Reto, 6373 Ennetbürgen (CH); MÖRI, Peter, 6023 Rothenburg (CH); RIGERT, Martin, 6010 Kriens (CH); ROGGER, Martin, 6343 Rotkreuz (CH); STOCKER, Ruedi, 6274 Eschenbach LU (CH); WÜTHRICH, Oliver, 6205 Eich (CH); BERTRAM, Andreas, 6003 Luzern (CH)
(74) Vertreter: Inventio AG
(86) Internationale Anmeldenummer: PCT/EP2022/073026
(87) Internationale Veröffentlichungsnummer: WO 2023/030899

(56) Entgegenhaltungen:
- EP-A1- 2 927 174
- WO-A1-2021/083884
- US-A1- 2019 300 336

## Beschreibung

Die vorliegende Erfindung betrifft ein Mobilgerät beziehungsweise ein Verfahren zur Überwachung einer Aufzuganlage in einem mehrstöckigen Gebäude sowie eine Aufzuganlage, die durch ein solches Mobilgerät oder Verfahren überwacht werden kann.

Aufzüge dienen dazu, Personen durch eine Aufzugkabine innerhalb eines Aufzugsschachts von einem Gebäude und zwischen verschiedenen Stockwerken zu transportieren. Um eine Sicherheit von Passagieren oder Servicepersonal gewährleisten zu können, ist die Aufzuganlage regelmäßig oder periodisch zu inspizieren und zu warten. Zur Durchführung einer Inspektions- und Wartungsarbeit ist eine Aufzuganlage in einen Inspektions- oder Wartungsbetriebsmodus zu versetzen, in welchem die Aufzugskabine nur durch eine manuelle Steuerung in einer Schrittgeschwindigkeit unter Umständen nur zwischen bestimmten Positionen fahren darf. Um die Aufzuganlage in den Inspektionsbetriebsmodus zu setzen oder die Aufzugskabine während Wartungsarbeit manuell zu steuern, hat ein Service-Techniker normalerweise zuerst über eine Schachttür oder Wartungsluke in den Aufzugsschacht zu gelangen, weil ein Inspektionsbediengerät sich in der Regel im Schacht befindet und zwar auf dem Dach der Aufzugskabine beziehungsweise in der Schachtgrube der Aufzuganlage angeordnet ist.

Typischerweise ist an jeder Schachttür und der Kabinentür einer Aufzugsanlage ein Türkontaktschalter vorgesehen, welcher geschlossen ist, solange die Kabinentür und/oder die Schachttür geschlossen sind, und geöffnet bleibt, solange eine oder die beiden Türen geöffnet sind. Solche Türkontaktschalter sind mit anderen Sicherheitselementen der Aufzugsanlage in Serie verbunden, wodurch eine Sicherheitskette der Aufzugsanlage als Ganzes ausschließlich dann geschlossen ist, wenn alle Türkontaktschalter geschlossen sind. Die Sicherheitskette wird unterbrochen, wenn ein so genannter "Kontakt-Entriegelung-Schachttür-Schalter" (KNET-Schalter) außerhalb von einem Aufzugschacht entriegelt wird, wobei der KNET-Schalter typischerweise durch eine Dreikantschlüssel betätigt wird. Der KNET-Schalter wird für eine Wartungs-/Inspektionsarbeit für eine Aufzuganlage gebraucht, um eine Schachtür der Aufzuganlage in einem Stockwerk manuell unabhängig von der aktuellen Position der Aufzugskabine aufmachen zu können.

Wird der KNET-Schalter aktiviert, wird die Aufzugskabine über einen zulässigen Verfahrweg hinaus beispielsweise in Richtung einer Aufzugschachtdecke oder in Richtung eines Aufzugschachtbodens verlagert. Im Gegensatz zu einem obengenannten Türkontaktschalter, kann man unabhängig davon, wo die Aufzugskabine sich befindet, durch Entriegeln des KNET-Schalters ein Schachttür manuell öffnen. Wird die Schachtür geöffnet, wird die Aufzugskabine wegen der unterbrochenen Sicherheitskette umgehend gestoppt.

Da die Schachttüren während dem Betrieb der Aufzugsanlage geschlossen bleiben, kann man von außen die aktuelle Position der Aufzugskabine nicht sehen. Um die Aufzugskabine in einer gewünschten Position beziehungsweise in einem gewünschten Stockwerk zu halten, damit ein Eintreten auf das Dach der Aufzugskabine beziehungsweise in die Aufzugskabine zu erleichtern ist, muss ein Techniker in dem Stockwerk mühsam mehrmals durch den KNET-Schalter die Schachttür aufmachen und schließen, damit die Aufzugskabine Schritt für Schritt in die gewünschte Position der die definierte Haltposition landen kann. Es ist auch bekannt, dass die Aufzugskabine mancher Aufzugsanlage beim Aktivieren des KNET-Schalters automatisch zu einem vordefinierten Stockwerk - normalerweise dem obersten Stockwerk - fahren und dort halten kann. In diesem Fall kann der Techniker nur in diesem Stockwerk in den Aufzugsschacht eintreten. Falls die Wartungsarbeit in einem anderen Stockwerk, z.B. in dem Erdgeschoss, durchzuführen ist, muss er zuerst die Aufzugsanlage in einem Inspektionsbetriebsmodus einschalten und mit der Aufzugskabine in einer Schrittgeschwindigkeit nach diesem Stockwerk langsam zurückfahren. Ein weiterer Nachteil für Verwendung eines KNET-Schalters besteht darin, dass hinter einer geöffneten Schachtür oftmals keine Aufzugskabine wartet. Ein solcher gefährlicher Fall ist grundsätzlich zu vermeiden. Selbst wenn ein Techniker schon im Aufzugsschacht ist, ist es für ihn trotzdem schwer genau zu sehen, wo oder in welchem Stockwerk die Aufzugskabine gehalten hat. Jedoch sollte während der Wartungsarbeit der Aufzuganlage die aktuelle Position der Aufzugskabine ständig überwacht werden können. WO2021/083884 A1 offenbart ein Mobilbediengerät und Verfahren zum Fernsteuern einer Aufzuganlage in einem Inspektionsbetrieb.

Es kann unter anderem ein Bedarf darin bestehen, einerseits ein oben genannter gefährlicher Fall zu vermeiden, andererseits die aktuelle Position einer Aufzugskabine einer Aufzugsanlage jederzeit, insbesondere während Installations- und Wartungsarbeit, sowohl innerhalb als auch außerhalb eines Aufzugsschachts der Aufzugsanlage auf einfache Weise überwachen zu können.

Einem solchen Bedarf kann durch den Gegenstand eines der unabhängigen Ansprüche entsprochen werden. Vorteilhafte Ausführungsformen sind in den abhängigen Ansprüchen sowie der nachfolgenden Beschreibung definiert.

Erfindungsgemäß wird ein Mobilbediengerät mit einem Bilderschirm zur Überwachung einer Aufzugsanalage gegeben, wobei die Aufzugsanlage in einem mehrstöckigen Gebäude ist, wobei eine Aufzugskabine unter Steuerung einer Aufzugssteuerung der Aufzugsanlage in einem Aufzugsschacht der Aufzugsanlage zwischen den Stockwerken des Gebäudes verfahrbar ist. Das Mobilgerät ist derart mit der Aufzuganlage, insbesondere mit einer Aufzugssteuerung oder der Aufzugskabine, über die Positionsdaten der Aufzugskabine kontinuierlich kommunizierbar, dass die aktuelle Position der Aufzugskabine im Aufzugsschacht gegenüber der Position mindestens eines Stockwerks des Gebäudes auf dem Bilderschirm des Mobilgerätes kontinuierlich darstellbar ist. Das Mobilgerät kann zum Beispiel ein mobiles Telefon beziehungsweise ein Smartphone, ein Laptop, ein Tabletcomputer oder irgendein tragbares Kommunikationsgerät sein. Deshalb kann ein Techniker einen besseren Übersicht erhalten, zu welchem Stockwerk die aktuelle Position der Aufzugskabine näher ist, wodurch er sich schnell entscheiden kann, von welchem Stockwerk er leicht in den Aufzugschacht eintreten oder in die Aufzugskabine einsteigen kann, um eine bestimmte Aufgabe zu erledigen, ohne dass er entweder mühsam mit einem KNET-Schalter in einem Stockwerk zu betätigen hat oder nur in einem vordefinierten bestimmten Stockwerk eintreten oder einsteigen darf.

Mit aktueller Position ist vorangehend und im Folgenden gemeint, dass die angezeigt Position der Aufzugskabine auf dem Mobilgerät präzise, das heißt für den Betrachter stetig und nicht diskret erscheinend und in kleinen Zeitabständen, bspw. in eine Zeitabstand kleiner einer Millisekunde, der Position der tatsächlichen Position der Kabine angepasst wird. In anderen Worten entspricht die angezeigt Position zu jeder Zeit der tatsächlichen Position der Kabine.

Gemäß einer vorteilhaften Ausgestaltung der Erfindung ist das Mobilgerät derart ausgebildet, dass die aktuelle Position der Aufzugskabine im Aufzugsschacht gegenüber den jeweiligen Positionen sämtlicher Stockwerken des Gebäudes auf dem Bilderschirm des Mobilgeräts darstellbar ist. Vorteilhafterweise werden die Aufzugskabine und die jeweiligen Stockwerke proportional zu ihrer Größe auf dem Bildschirm des Mobilgeräts dargestellt.

Gemäß einer vorteilhaften Ausgestaltung der Erfindung kann eine höchste und/oder tiefste Halteposition im Aufzugsschacht, die die Aufzugskabine erreichen kann, auf dem Bilderschirm dargestellt werden. Die höchste oder die tiefste Halteposition der Aufzugskabine bedeutet nicht die Landungsposition im höchsten oder dem tiefsten Stockwerk. Normalerweise ist die höchste Halteposition höher als die höchste Landungsposition, und die tiefste Halteposition ist niedriger als die tiefste Landungsposition. Zudem sind eine Startposition und/oder eine Zielposition einer gebuchten Fahrt der Aufzugskabine auf dem Bilderschirm ebenfalls darstellbar.

Gemäß einer weiteren vorteilhaften Ausgestaltung der Erfindung ist eine Wartungshalteposition der Aufzugskabine auf dem Bilderschirm darstellbar, wobei die Wartungshalteposition für eine bestimmte Wartungsaufgabe schon vordefiniert ist, und wobei die Wartungsaufgabe entweder von dem Mobilgerät oder von einer Fernzentrale für die Aufzugsanlage bestimmbar ist.

Gemäß einer weiteren vorteilhaften Ausgestaltung der Erfindung kann das Mobilgerät mit einem lokalen und/oder einem öffentlichen Netzwerk verbunden werden. Dadurch kann eine Kommunikation zwischen dem Mobilgerät und einer Fernzentrale oder einem Server bzw. einem Cloud-Server aufgebaut werden. Es ist dann möglich, mittels des Mobilgeräts am Vorort der Aufzugsanlage notwendige Unterlagen zur Erfüllung einer Wartungs- /Inspektionsaufgabe zum Beispiel von einem Server herunterzuladen oder auf einen Server hochzuladen.

Gemäß einer weiteren vorteilhaften Ausgestaltung der Erfindung ist das Mobilgerät mit der Aufzugssteuerung kommunizierbar, wodurch das Mobilgerät die Aufzuganlage zwischen deren Normalbetrieb und deren Inspektionsbetrieb umschalten kann, wobei im Inspektionsbetrieb die Aufzugskabine zum Bewegen, nämlich aufwärts und abwärts, durch das Mobilgerät manuell steuerbar ist. Das Mobilgerät kann somit ein Schaltmittel wie z.B. ein elektromechanisches Mittel und/oder eine Softwarefunktion (z.B. Applikationssoftware: App) zum Umschalten der Aufzugsanlage umfassen. Gegenüber einer automatischen Steuerung der Aufzugskabine, die zum Beispiel im Normalbetrieb der Aufzugsanlage durch die Aufzugsteuerung erfolgt, bedeutet die manuelle Steuerung, dass die Aufzugsanlage nur auf eine aktuelle Handhabung von einer Person durch einen Schalter (z.B. eine Taste, ein Knopf oder ein APP des mobilen Gerätes) reagiert, was direkt die Aufzugkabine zum Bewegen führt, nach der Handhabung endet sich die Reaktion der Aufzuganalage bzw. das Bewegen der Aufzugkabine ebenfalls. Typischerweise fährt eine Aufzugkabine unter einer automatischen Steuerung mit einer höheren Fahrgeschwindigkeit bzw. einer grösseren Beschleunigung, während unter einer manuellen Steuerung nur mit einer niedrigen Fahrgeschwindigkeit bzw. einer kleineren Beschleunigung. Ein Techniker kann somit im Inspektionsbetrieb der Aufzuganlage durch Betätigung des Mobilgeräts die Aufzugskabine bequem und präzise bewegen, um die Aufzugskabine beliebig und flexibel halten zu können.

Zudem wird erfindungsgemäß ein Verfahren zum Überwachen einer Aufzuganlage in einem mehrstöckigen Gebäude vorgesehen, wobei eine Aufzugkabine unter Steuerung einer Aufzugssteuerung der Aufzugsanlage in einem Aufzugsschacht der Aufzugsanlage zwischen den Stockwerken des Gebäudes verfahren wird. Ein Mobilgerät wie vorangehende beschrieben kommuniziert dabei derart kontinuierlich mit der Aufzuganlage, insbesondere mit der Aufzugssteuerung oder der Aufzugskabine, über die Positionsdaten der Aufzugskabine, dass die aktuelle Position der Aufzugskabine im Aufzugsschacht gegenüber der Position mindestens eines Stockwerks des Gebäudes auf dem Bilderschirm des Mobilgeräts kontinuierlich dargestellt wird.

Weiterhin wird erfindungsgemäß eine Aufzugsanlage in einem mehrstöckigen Gebäude vorgesehen, wobei eine Aufzugkabine unter Steuerung einer Aufzugssteuerung der Aufzugsanlage in einem Aufzugsschacht der Aufzugsanlage zwischen den Stockwerken des Gebäudes verfahrbar ist, wobei die Aufzugsanlage mittels eines oben genannten und beschriebenen Mobilgeräts überwachbar ist oder durch ein oben dargestelltes Verfahren überwacht wird. Insbesondere ist die aktuelle Position der Aufzugskabine im Aufzugsschacht gegenüber den jeweiligen Positionen sämtlicher Stockwerke des Gebäudes auf dem Bilderschirm des Mobilgeräts kontinuierlich darstellbar. Die aktuelle Position der Aufzugskabine kann eine stationäre Halteposition oder eine aktuelle Position sein, die sich während einer Fahrt der Aufzugskabine kontinuierlich bewegt. Somit kann ein Techniker zumindest einen Überblick erhalten, wie die Aufzugskabine sich gegenüber den Stockwerken des Gebäudes bewegen, und in welchem Stockwerk sie gehalten ist.

Es wird darauf hingewiesen, dass einige der möglichen Merkmale und Vorteile der Erfindung hierin mit Bezug auf unterschiedliche Ausführungsformen beschrieben sind. Ein Fachmann erkennt, dass die Merkmale in geeigneter Weise kombiniert, angepasst oder ausgetauscht werden können, um zu weiteren Ausführungsformen der Erfindung zu gelangen.

Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind.
- Fig. 1: Darstellung einer Aufzuganlage mit einem erfindungsgemäßen Mobilgerät; und
- Fig. 2: Draufsicht auf ein erfindungsgemäßen Mobilgeräts.

Fig. 1 zeigt eine Darstellung einer Aufzugsanlage 1, die in einem Gebäude 3 mit mehreren Stockwerken oder Etagen 7 verbaut wird. Die Aufzugsanlage 1 umfasst eine Aufzugskabine 5 und eine Aufzugssteuerung 10, wobei im Normalbetrieb der Aufzugsanlage 1 die Aufzugskabine 5 unter Steuerung einer Aufzugssteuerung 10 in einem Aufzugsschacht 6 der Aufzugsanlage 1 zwischen den Stockwerken 7 automatisch verfahren kann. An jedem Stockwerk 7 ist eine Schachttür 9 und an der Aufzugkabine 5 ist eine Kabinentür (nicht dargestellt) vorgesehen. Die Schachttür 9 kann allein oder mit der Kabinentür zusammen geöffnet oder geschlossen werden. Bei Öffnen einer der Schachttüre 9 oder der Kabinentür wird die Aufzugskabine 5 zum Bewegen umgehend gesperrt.

Erfindungsgemäß wird ein Mobilgerät 2 zur Überwachung der Aufzugsanlage 1 vorgesehen. Das Mobilgerät 2 ist zum Beispiel ein Smartphone oder irgendein tragbares Kommunikationsgerät. Mittels des Mobilgeräts 2 kann eine drahtlose Kommunikation mit der Aufzugsteuerung 10 oder der Aufzugskabine 5 aufgebaut, damit das Mobilgerät 2 die Bewegung beziehungsweise die Position der Aufzugskabine 5 überwachen und steuern kann. Nach einer erfolgreichen Erstellung der Kommunikation kann das Mobilgerät 2 die Aufzugsanlage 1 entsprechend steuern. D.h., ein Techniker, also der Benutzer (nicht dargestellt) des Mobilgeräts 2, kann die Aufzugsanlage 1 durch das Mobilgerät 2 sowohl außerhalb als auch innerhalb vom Aufzugsschacht 6 in den Inspektionsbetrieb oder Normalbetrieb schalten. Es ist dann nicht mehr erforderlich, ein Inspektionsbedienpanel 12 im Aufzugsschacht 6 und zwar in der Schachtgrube und auf dem Dach der Aufzugskabine 5 anzuordnen. Die Funktionen des Inspektionsbedienpanels 12 kann durch das Mobilgerät 2 zumindest teilweise übernommen werden. Somit ist es nicht mehr notwendig, dass der Techniker sich bemühen muss, bevor eine Wartungsarbeit durchzuführen ist, zuerst in den Aufzugsschacht 6 einzutreten, um die Aufzuganlage 1 in den Inspektionsbetrieb zu schalten.

Nachdem die Aufzugsanlage 1 in den Inspektionsbetrieb gesetzt worden ist, kann der Techniker mittels des Mobilgeräts 2 die Aufzugskabine 5 zum Bewegen in einer niedrigen Fahrgeschwindigkeit manuell steuern und sie in eine beliebige Position im Aufzugsschacht 6 fahren oder dort halten. Dabei kann das Mobilgerät 2 auch mit einem lokalen und/oder einem öffentlichen Netzwerk 8 verbunden werden, wodurch das Mobilgerät 2 Informationen vom Netzwerk 8 herunterladen oder auf das Netzwerk 8 hochladen, wie zum Beispiel Hilfsinformationen für Wartungsarbeit abholen oder einen Bericht senden zu können. Weiterhin kann das Mobilgerät 2 über das Netzwerk 8 mit einer Fernzentrale 13 verbunden, wodurch eine Fernwartung oder Diagnose für die Aufzugsanlage 1 ermöglicht werden kann. Wird die Aufzugsanlage 1 in den Normalbetrieb zurückgeschaltet, wird das Mobilgerät 2 von der Aufzugsanlage 1 abgetrennt. Dann wird die Aufzugsanlage 1 wieder von der Aufzugsteuerung 10 automatisch gesteuert.

Fig.2 zeigt ein erfindungsgemäßes Mobilgerät 2 mit einem Bilderschirm 4. Zur Überwachung einer Aufzugsanlage 1, die zum Beispiel in Fig.1 dargestellt ist, kann das Mobilgerät 2 mit der Aufzugsanlage 1 kommunizieren, wodurch die aktuelle Position der Aufzugskabine 5 im Aufzugsschacht 6 gegenüber der Position eines Stockwerks 7 oder den jeweiligen Positionen mehrerer oder sämtlichen Stockwerken 7 des Gebäudes 3 auf dem Bilderschirm 4 kontinuierlich grafisch dargestellt werden kann. Vorteilhafterweise sind die Aufzugskabine 5 und den jeweiligen Stockwerken proportional zu ihrer Größe angezeigt. Ebenfalls kann eine höchste 14a und/oder tiefste Halteposition 14b im Aufzugsschacht 6, die die Aufzugskabine 5 erreichen kann, auf dem Bilderschirm 4 dargestellt. Wird ein Zielstockwerk für eine Fahrt der Aufzugskabine 5 gegeben, können eine Startposition und eine Zielposition der gebuchten Fahrt der Aufzugskabine 5 auf dem Bilderschirm 4 dargestellt werden, wie zum Beispiel, wird die Startposition oder die Zielposition jeweils durch einen diagonal schraffierten Bereich links oder rechts angezeigt. Dabei kann die Darstellung auf dem Bilderschirm 4 heran- oder herausgezoomt werden, damit dem Benutzer des Mobilgeräts 2 eine unterschiedliche oder bessere Perspektive über die Position der Aufzugskabine 5 gegenüber den jeweiligen Stockwerken 7 ermöglicht wird.

Darüber hinaus weist das Mobilgerät 2 mindestens einen Schalter 11 auf, der für Umschalten der Aufzugsanlage 1 zwischen dem Normalbetrieb und dem Inspektionsbetrieb oder zum Steuern der Aufzugskabine 5 im Inspektionsbetrieb vorgesehen wird. Der Schalter 11 kann entweder als ein elektromechanischer Schalter (z.B. eine Taste oder ein Knopf) oder eine App bzw. ein graphischer Menüeintrag auf einer Benutzeroberfläche (User Interface) für das Mobilgerät 2 ausgestaltet werden.

Zusammenfassend erlauben Ausführungsformen des hierin vorgestellten Mobilgerät 2 bzw. ein Verfahren zum Überwachen beziehungsweise zum Steuern einer Aufzugsanlage 1 in einen Inspektionsbetrieb, wobei eine höhere Mobilität und einer bessere Sicherheit für einen Technik innerhalb oder außerhalb des Aufzugsschachts 6 der Aufzugsanlage 1 geschafft wird.

Es wird darauf hingewiesen, dass mögliche Merkmale und Vorteile von Ausführungsformen der Erfindung hierin teilweise mit Bezug auf ein erfindungsgemäßes Verfahren und teilweise mit Bezug auf eine erfindungsgemäße Vorrichtung beschrieben sind. Ein Fachmann wird erkennen, dass die einzelnen Merkmale in geeigneter Weise kombiniert, modifiziert oder ausgetauscht werden können und dass insbesondere für das Verfahren beschriebene Merkmale analog auf die Vorrichtung, und umgekehrt, übertragen werden können, um zu weiteren Ausführungsformen der Erfindung zu gelangen.

## Patentansprüche

1. Mobilgerät (2) mit einem Bilderschirm (4) zur Überwachung einer Aufzugsanalage (1) in einem mehrstöckigen Gebäude (3), wobei eine Aufzugskabine (5) unter Steuerung einer Aufzugssteuerung (10) der Aufzugsanlage (1) in einem Aufzugsschacht (6) der Aufzugsanlage (1) zwischen den Stockwerken des Gebäudes (3) verfahrbar ist,
**dadurch gekennzeichnet, dass**
das Mobilgerät (2) derart mit der Aufzuganlage (1), insbesondere mit der Aufzugssteuerung (10) oder der Aufzugskabine (5), über die Positionsdaten der Aufzugskabine (5) kontinuierlich kommunizierbar ist, dass die aktuelle Position der Aufzugskabine (5) im Aufzugsschacht (6) gegenüber der Position mindestens eines Stockwerks (7) des Gebäudes (3) auf dem Bilderschirm (4) des Mobilgerätes (2) kontinuierlich darstellbar ist.

2. Mobilgerät (2) nach Anspruch 1, wobei
das Mobilgerät (2) derart ausgebildet ist, dass die aktuelle Position der Aufzugskabine (5) im Aufzugsschacht (6) gegenüber den jeweiligen Positionen sämtlicher Stockwerke (7) des Gebäudes (3) auf dem Bilderschirm (4) des Mobilgeräts (2) darstellbar ist.

3. Mobilgerät (2) nach Anspruch 1 oder 2, wobei
eine höchste (14a) und/oder tiefste Halteposition (14b) im Aufzugsschacht (6), die die Aufzugskabine (5) erreichen kann, auf dem Bilderschirm (4) darstellbar ist.

4. Mobilgerät (2) nach einem der vorangehenden Ansprüche, wobei
eine Startposition und/oder eine Zielposition einer gebuchten Fahrt der Aufzugskabine (5) auf dem Bilderschirm (4) darstellbar ist oder sind.

5. Mobilgerät (2) nach einem der vorangehenden Ansprüche, wobei
eine Wartungshalteposition der Aufzugskabine (5) auf dem Bilderschirm (4) darstellbar ist, wobei die Wartungshalteposition für eine bestimmte Wartungsaufgabe vordefiniert ist, und wobei die Wartungsaufgabe entweder von dem Mobilgerät (2) oder von einer Fernzentrale (8) für die Aufzugsanlage (1) bestimmbar ist.

6. Mobilgerät (2) nach einem der vorangehenden Ansprüche, wobei
das Mobilgerät (2) mit einem lokalen und/oder einem öffentlichen Netzwerk (8) verbindbar ist.

7. Mobilgerät (2) nach einem der vorangehenden Ansprüche, wobei
das Mobilgerät (2) derart mit der Aufzugssteuerung (10) kommunizierbar ist, um die Aufzuganlage (1) zwischen deren Normalbetrieb und deren Inspektionsbetrieb umzuschalten, und wobei im Inspektionsbetrieb der Aufzuganlage (1) die Aufzugskabine (5) zum Bewegen durch das Mobilgerät (2) manuell steuerbar ist.

8. Verfahren zum Überwachen einer Aufzuganlage (1) in einem mehrstöckigen Gebäude (3), wobei eine Aufzugkabine (5) unter Steuerung einer Aufzugssteuerung (10) der Aufzugsanlage (1) in einem Aufzugsschacht (6) der Aufzugsanlage (1) zwischen den Stockwerken (7) des Gebäudes (3) verfahren wird, bei dem
ein Mobilgerät (2) derart mit der Aufzuganlage (1), insbesondere mit der Aufzugssteuerung (10) oder der Aufzugskabine (5), über die Positionsdaten der Aufzugskabine (5) kontinuierlich kommuniziert, dass die aktuelle Position der Aufzugskabine (5) im Aufzugsschacht (6) gegenüber der Position mindestens eines Stockwerks (7) des Gebäudes (3) auf dem Bilderschirm (4) des Mobilgeräts (2) kontinuierlich dargestellt wird.

9. Verfahren nach Anspruch 8, bei dem
die aktuelle Position der Aufzugskabine (5) im Aufzugsschacht (6) gegenüber den jeweiligen Positionen sämtlicher Stockwerke (7) des Gebäudes (3) auf dem Bilderschirm (4) des Mobilgeräts (2) dargestellt wird.

10. Verfahren nach Anspruch 8 oder 9, bei dem
eine höchste (14a) und/oder tiefste Halteposition (14b) im Aufzugsschacht (6), die die Aufzugskabine (5) erreichen kann, auf dem Bilderschirm (4) darstellbar ist.

11. Verfahren nach einem der Ansprüche 8 bis 10, bei dem
eine Startposition und/oder eine Zielposition einer gebuchten Fahrt der Aufzugskabine (5) auf dem Bilderschirm (4) dargestellt wird oder werden.

12. Verfahren nach einem der Ansprüche 8 bis 11, bei dem
eine Wartungshalteposition der Aufzugskabine (5) auf dem Bilderschirm (4) dargestellt wird, wobei die Wartungshalteposition für eine bestimmte Wartungsaufgabe vordefiniert wird, und wobei die Wartungsaufgabe entweder von dem Mobilgerät (2) oder von einer Fernzentrale (8) für die Aufzugsanlage (1) bestimmt wird.

13. Verfahren nach einem der Ansprüche 8 bis 12, bei dem
das Mobilgerät (2) mit einem lokalen und/oder einem öffentlichen Netzwerk (8) verbunden wird.

14. Verfahren nach einem der Ansprüche 8 bis 13, bei dem
das Mobilgerät (2) mit der Aufzugssteuerung (10) derart kommuniziert wird, um die Aufzuganlage (1) zwischen deren Normalbetrieb und deren Inspektionsbetrieb umzuschalten, wobei im Inspektionsbetrieb der Aufzuganlage (1) die Aufzugskabine (5) zum Bewegen durch das Mobilgerät (2) manuell gesteuert wird.

15. Aufzugsanlage (1) in einer mehrstöckigen Gebäude (3), wobei eine Aufzugkabine (5) unter Steuerung einer Aufzugssteuerung (10) der Aufzugsanlage (1) in einem Aufzugsschacht (6) der Aufzugsanlage (1) zwischen den Stockwerken des Gebäudes (3) verfahrbar ist, und wobei die Aufzugsanlage (1) mittels eines Mobilgeräts (2) nach einem der Ansprüche 1 bis 7 überwachbar ist oder durch ein Verfahren nach einem der Ansprüche 8 bis 14 überwacht wird.

## Claims

1. A mobile device (2) having a screen (4) for monitoring an elevator system (1) in a multi-level building (3), wherein an elevator car (5) is movable, under the control of an elevator controller (10) of the elevator system (1), between the floors of the building (3) in an elevator shaft (6) of the elevator system (1),
**characterized in that**
the mobile device (2) is able to communicate continuously with the elevator system (1), in particular with the elevator controller (10) or the elevator car (5), via the position data of the elevator car (5) such that the current position of the elevator car (5) in the elevator shaft (6) with respect to the position of the at least one floor (7) of the building (3) can be displayed continuously on the screen (4) of the mobile device (2).

2. The mobile device (2) according to claim 1, wherein
the mobile device (2) is configured such that the current position of the elevator car (5) in the elevator shaft (6) with respect to the respective positions of all floors (7) of the building (3) can be displayed on the screen (4) of the mobile device (2).

3. The mobile device (2) according to either claim 1 or claim 2, wherein
a highest (14a) and/or lowest stop position (14b) in the elevator shaft (6) reachable by the elevator car (5) can be displayed on the screen (4).

4. The mobile device (2) according to any of the preceding claims, wherein
a start position and/or a target position of a booked travel of the elevator car (5) can be displayed on the screen (4).

5. The mobile device (2) according to any of the preceding claims, wherein
a maintenance stop position of the elevator car (5) can be displayed on the screen (4), wherein the maintenance stop position for a specific maintenance task is predefined, and wherein the maintenance task can be determined either by the mobile device (2) or by a remote center (8) for the elevator system (1).

6. The mobile device (2) according to any of the preceding claims, wherein
the control device (2) can be connected to a local and/or public network (8).

7. The mobile device (2) according to any of the preceding claims, wherein
the mobile device (2) can communicate with the elevator controller (10) such as to switch the elevator system (1) between its normal mode and its inspection mode, and wherein in the inspection mode of the elevator system (1) the elevator car (5) can be controlled manually by the mobile device (2) for moving.

8. A method for monitoring an elevator system (1) in a multi-level building (3), wherein an elevator car (5) is moved, under the control of an elevator controller (10) of the elevator system (1), between the floors (7) of the building (3) in an elevator shaft (6) of the elevator system (1), wherein
a mobile device (2) communicates continuously with the elevator system (1), in particular with the elevator controller (10) or the elevator car (5), via the position data of the elevator car (5) such that the current position of the elevator car (5) in the elevator shaft (6) with respect to the position of at least one floor (7) of the building (3) is displayed continuously on the screen (4) of the mobile device (2).

9. The method according to claim 8, wherein
the current position of the elevator car (5) in the elevator shaft (6) with respect to the respective positions of all floors (7) of the building (3) is displayed on the screen (4) of the mobile device (2).

10. The method according to claim 8 or 9, wherein
a highest (14a) and/or lowest stop position (14b) in the elevator shaft (6) reachable by the elevator car (5) can be displayed on the screen (4).

11. The method according to any of claims 8 to 10, wherein
a start position and/or a target position of a booked travel of the elevator car (5) is or are displayed on the screen (4).

12. The method according to any of claims 8 to 11, wherein
a maintenance stop position of the elevator car (5) is displayed on the screen (4), wherein the maintenance stop position for a specific maintenance task is predefined, and wherein the maintenance task is determined either by the mobile device (2) or by a remote center (8) for the elevator system (1).

13. The method according to any of claims 8 to 12, wherein
the control device (2) is connected to a local and/or public network (8).

14. The method according to any of claims 8 to 13, wherein
the mobile device (2) communicates with the elevator controller (10) such as to switch the elevator system (1) between its normal mode and its inspection mode, wherein, in the inspection mode of the elevator system (1), the elevator car (5) is controlled manually by the mobile device (2) for moving.

15. An elevator system (1) in a multi-level building (3), wherein an elevator car (5) is movable, under the control of an elevator controller (10) of the elevator system (1), between the floors of the building (3) in an elevator shaft (6) of the elevator system (1), and wherein the elevator system (1) can be monitored by means of a mobile device (2) according to any of claims 1 to 7 or is monitored by a method according to any of claims 8 to 14.

## Revendications

1. Appareil mobile (2) avec un écran d'image (4) pour la surveillance d'une installation d'ascenseur (1) dans un bâtiment (3) à plusieurs étages, une cabine d'ascenseur (5) pouvant être déplacée entre les étages du bâtiment (3) sous la commande d'une commande d'ascenseur (10) de l'installation d'ascenseur (1) dans une cage d'ascenseur (6) de l'installation d'ascenseur (1),
**caractérisé en ce que**
l'appareil mobile (2) peut communiquer en continu avec l'installation d'ascenseur (1), en particulier avec la commande d'ascenseur (10) ou la cabine d'ascenseur (5), par l'intermédiaire des données de position de la cabine d'ascenseur (5), de telle sorte que la position actuelle de la cabine d'ascenseur (5) dans la cage d'ascenseur (6) par rapport à la position d'au moins un étage (7) du bâtiment (3) peut être représentée en continu sur l'écran (4) de l'appareil mobile (2).

2. Appareil mobile (2) selon la revendication 1, dans lequel
l'appareil mobile (2) est conçu de telle sorte que la position actuelle de la cabine d'ascenseur (5) dans la cage d'ascenseur (6) peut être représentée sur l'écran d'image (4) de l'appareil mobile (2) par rapport aux positions respectives de tous les étages (7) du bâtiment (3).

3. Appareil mobile (2) selon la revendication 1 ou 2, dans lequel
une position d'arrêt la plus haute (14a) et/ou la plus basse (14b) dans la cage d'ascenseur (6), que la cabine d'ascenseur (5) peut atteindre, peut être représentée sur l'écran d'image (4).

4. Appareil mobile (2) selon l'une des revendications précédentes, dans lequel
une position de départ et/ou une position d'arrivée d'une course réservée de la cabine d'ascenseur (5) peut ou peuvent être représentées sur l'écran d'image (4).

5. Appareil mobile (2) selon l'une des revendications précédentes, dans lequel
une position d'arrêt d'entretien de la cabine d'ascenseur (5) peut être représentée sur l'écran d'image (4), la position d'arrêt d'entretien étant prédéfinie pour une tâche d'entretien déterminée, et la tâche d'entretien pouvant être déterminée soit par l'appareil mobile (2) soit par une centrale à distance (8) pour l'installation d'ascenseur (1).

6. Appareil mobile (2) selon l'une des revendications précédentes, dans lequel l'appareil mobile (2) peut être connecté à un réseau local et/ou à un réseau public (8).

7. Appareil mobile (2) selon l'une des revendications précédentes, dans lequel l'appareil mobile (2) peut communiquer avec la commande d'ascenseur (10) de manière à commuter l'installation d'ascenseur (1) entre son fonctionnement normal et son fonctionnement d'inspection, et dans lequel, en fonctionnement d'inspection de l'installation d'ascenseur (1), la cabine d'ascenseur (5) peut être commandée manuellement pour être déplacée par l'appareil mobile (2).

8. Procédé de surveillance d'une installation d'ascenseur (1) dans un bâtiment (3) à plusieurs étages, une cabine d'ascenseur (5) étant déplacée sous la commande d'une commande d'ascenseur (10) de l'installation d'ascenseur (1) dans une cage d'ascenseur (6) de l'installation d'ascenseur (1) entre les étages (7) du bâtiment (3), dans lequel un appareil mobile (2) communique en continu avec l'installation d'ascenseur (1), en particulier avec la commande d'ascenseur (10) ou la cabine d'ascenseur (5), par l'intermédiaire des données de position de la cabine d'ascenseur (5), de telle sorte que la position actuelle de la cabine d'ascenseur (5) dans la cage d'ascenseur (6) par rapport à la position d'au moins un étage (7) du bâtiment (3) est représentée en continu sur l'écran d'image (4) de l'appareil mobile (2).

9. Procédé selon la revendication 8, dans lequel
la position actuelle de la cabine d'ascenseur (5) dans la cage d'ascenseur (6) est représentée sur l'écran d'image (4) de l'appareil mobile (2) par rapport aux positions respectives de tous les étages (7) du bâtiment (3).

10. Procédé selon la revendication 8 ou 9, dans lequel
une position d'arrêt la plus haute (14a) et/ou la plus basse (14b) dans la cage d'ascenseur (6), que la cabine d'ascenseur (5) peut atteindre, peut être représentée sur l'écran d'image (4).

11. Procédé selon l'une quelconque des revendications 8 à 10, dans lequel
une position de départ et/ou une position d'arrivée d'un trajet réservé de la cabine d'ascenseur (5) est ou sont représentées sur l'écran d'image (4).

12. Procédé selon l'une quelconque des revendications 8 à 11, dans lequel
une position d'arrêt de maintenance de la cabine d'ascenseur (5) est représentée sur l'écran d'image (4), la position d'arrêt de maintenance étant prédéfinie pour une tâche de maintenance déterminée, et la tâche de maintenance étant déterminée soit par l'appareil mobile (2), soit par une centrale à distance (8) pour l'installation d'ascenseur (1).

13. Procédé selon l'une quelconque des revendications 8 à 12, dans lequel l'appareil mobile (2) est connecté à un réseau local et/ou à un réseau public (8).

14. Procédé selon l'une quelconque des revendications 8 à 13, dans lequel l'appareil mobile (2) est en communication avec la commande d'ascenseur (10) de manière à commuter l'installation d'ascenseur (1) entre son fonctionnement normal et son fonctionnement d'inspection, la cabine d'ascenseur (5) étant commandée manuellement par l'appareil mobile (2) pour se déplacer dans le fonctionnement d'inspection de l'installation d'ascenseur (1).

15. Installation d'ascenseur (1) dans un bâtiment (3) à plusieurs étages, dans laquelle une cabine d'ascenseur (5) peut être déplacée entre les étages du bâtiment (3) sous la commande d'une commande d'ascenseur (10) de l'installation d'ascenseur (1) dans une cage d'ascenseur (6) de l'installation d'ascenseur (1), et dans laquelle l'installation d'ascenseur (1) peut être surveillée au moyen d'un appareil mobile (2) selon l'une des revendications 1 à 7 ou est surveillée par un procédé selon l'une des revendications 8 à 14.
